# EUROPÄISCHE PATENTSCHRIFT

(11) **EP 0 643 172 B1**
(45) Veröffentlichungstag und Bekanntmachung des Hinweises auf die Patenterteilung: **05.03.1997**
(21) Anmeldenummer: 94111700.4
(22) Anmeldetag: 27.07.1994
(51) Int. Cl.: E01D 15/133

(54) **Brücke**
Bridge
Pont

(30) Priorität: 15.09.1993 DE 4331254
(43) Veröffentlichungstag der Anmeldung: 15.03.1995
(73) Patentinhaber: DORNIER GmbH, D-88039 Friedrichshafen (DE)
(72) Erfinder: Füssinger, Reinhold, D-88045 Friedrichshafen (DE)
(74) Vertreter: Landsmann, Ralf, Dipl.-Ing.

(56) Entgegenhaltungen:
- EP-A- 0 290 405
- FR-A- 1 365 143

## Beschreibung

Die Erfindung betrifft eine Brücke nach dem Oberbegriff des Anspruchs 1. Eine Brücke dieser Art ist aus der **EP 0 290 405 A1** bekannt.

Aus der **EP 0 391 870 A1** ist eine teleskopierbare Laderampe bekannt, bei der die einzelnen Module ineinandergeschachtelt werden können. Die Abmessungen der Fahrbahn und der Seitenwände eines Moduls sind jeweils kleiner bzw. größer als die des benachbarten Moduls.

Aufgabe der Erfindung ist es, eine Brücke zu schaffen, die für den Transport derart zusammengelegt werden kann, daß sich möglichst geringe Transportabmessungen ergeben, wobei gleichzeitig ein schnelles Auf- und Abbauen ermöglicht wird.

Diese Aufgabe wird erfindungsgemäß gelöst von einer Brücke mit den Merkmalen des Anspruchs 1. Vorteilhafte Ausführungen der Erfindung sind Gegenstand von Unteransprüchen.

Die erfindungsgemäße Brücke ist eine Wannenbrücke mit untenliegender ebener Fahrbahn, in die die Untergurte integriert sind, und nach oben gebauten Seitenwänden, an deren oberen Enden die Obergurte des Brückenträgers angeordnet sind. Sie kann längs in beliebig viele Module geteilt werden, deren Länge der zur Verfügung stehenden Transportlänge angepaßt werden kann. Jedes einzelne Brückenmodul ist als Einzelbrücke verwendbar, ohne daß zusätzliche Teile (z.B. Rampen) erforderlich sind.

Die einzelnen Brückenmodule werden zum Transport ineinandergeschachtelt, so daß sich eine sehr kleine Transporthöhe ergibt.

Die erfindungsgemäße Brücke hat folgende Vorteile:
- kleine Transportabmessungen bei großer Bauhöhe;
- durch die ebene Fahrbahn sind keine Rampen notwendig, keine Rampenwinkel.
- gute Sichtbarkeit der Brücke für auffahrende und überfahrende Fahrzeuge;
- kurze Brücken und Mittenabschnitte sind gleich; somit können aus vielen kleinen Brücken große Brücken gebaut werden;

Um die Breite für den Transport zu verringern, werden die Brückenseitenteile, bestehend aus Seitenwänden und Fahrbahnplatten zusammengeschoben. In einer weiteren bevorzugten Ausführungsform werden zuvor die mittleren Fahrbahnplatten jeweils senkrecht zur Fahrbahnrichtung auf die äußeren Bereiche der Fahrbahn geklappt und anschließend die beiden Brückenseitenteile zusammengeschoben.

Die einzelnen Brückenelemente können durch einen Bolzen oder eine Hammerkupplung verbunden werden.
Um Transportraum einzusparen, können im oberen Brückenmodul des Stapels Verlegebalkenabschnitte und/oder die Querträger untergebracht erden.
In Ausführungen, bei denen die Brückenseitenteile der einzelnen Module für den Transport zusammengeschoben sind, wird die Brücke vorteilhaft von unten nach oben Modul für Modul verlegt.
In anderen Ausführungen, bei denen die Brückenseitenteile für den Transport nicht zusammengeschoben sind, wird die Brücke vorteilhaft von oben nach unten Modul für Modul verlegt.

Die Erfindung wird anhand von Fig. näher erläutert.

Es zeigen:
Fig. 1 eine erfindungsgemäße Brücke im Querschnitt
Fig. 2 einen Stapel Brückenmodule, hergerichtet für den Transport
Fig. 3 mehrere erfindungsgemäße Brücken unterschiedlicher Länge
Fig. 4 die Verbindung der Brückenmodule durch Bolzen
Fig. 5 die Verbindung der Brückenmodule durch Hammerkupplungen

Fig. 1 zeigt den Querschnitt der erfindungsgemäßen Wannenbrücke mit ebener Fahrbahn. Beispielhafte Bemaßungen sind angegeben. Die Brücke umfaßt die Fahrbahn sowie zwei Seitenwände **SW**, die an den Rändern der Fahrbahn hochgebaut sind und mit der Fahrbahn einen Winkel > 90° einschließen. Am oberen Randbereich der Seitenwände **SW** verlaufen die Obergurte **OG**. Die Fahrbahn umfaßt links und rechts die Untergurte, die als aussenliegende Fahrbahnplatten **FA** ausgebildet sind, an die sich jeweils innenliegend zwei weitere Fahrbahnplatten **FI** anschließen, die über Drehgelenke oder Scharniere mit den außenliegenden Fahrbahnplatten **FA** verbunden sind. Die innenliegenden Fahrbahnplatten **FI** können an den Gelenken senkrecht zur Fahrbahnrichtung nach oben, außen geklappt werden, so daß die innenliegenden Fahrbahnplatten **FI** auf den Untergurten/außenliegenden Fahrbahnplatten **FA** zu liegen kommen. Ein Querträger **Q** verbindet die beiden Brückenseitenteile aus Obergurt **OG**, Seitenwand **SW** und den beiden durch Gelenke verbundenen Fahrbahnplatten **FI, FA**. An den Außenbereichen der Fahrbahn kann vorteilhaft ein Schrammbord **SB** angeordnet sein. Neben der hier gezeigten Anordnung, bei der zwischen den innenliegenden Fahrbahnplatten ein Abstand vorhanden ist, sind auch Ausführungen möglich, bei der diese unmittelbar aneinandergrenzen.

Fig. 2 zeigt die für den Transport hergerichtete Brücke. Die einzelnen Brückenmodule **B** sind in einem Container **CO** auf einer Palette **P** übereinandergestapelt, und zwar derart, daß die einzelnen Module ineinandergeschachtelt sind. Um die Breite für den Transport zu verringern, wurden die Querträger entfernt und die inneren Fahrbahnplatten **FI** nach außen auf die Untergurte **FA** geklappt. Die danach getrennt voneinander vorliegenden Seitenteile wurden zusammengeschoben. Im obersten Modul des Stapels ist genügend Stauraum **SR** für die Vorbauträger **VBT** vorhanden. Weitere Zwischenräume **SR**, die sich zwischen den einzelnen Modulen oder zwischen dem Stapel und den Containerwänden ergeben, können für die Lagerung der Querträger verwendet werden.

Die erfindungsgemäße Brücke besteht aus einzelnen Brückenmodule **B**. Jedes Brückenmodul kann auch als Einzelbrücke verwendet werden. Dieser modulare Aufbau ergibt eine hohe Flexibilität für den Einsatz der Brücke. In Fig. 3 sind einige Beispiele hierfür dargestellt. Die gezeigten vier Brückenmodule können je nach benötigter Länge zu größeren Brücken zusammengesetzt werden. Weitere Brückenteile, z.B. Rampenbauteile werden nicht benötigt.

Die einzelnen Module können durch Bolzen und/oder Hammerkupplungen verbunden werden. In der Ausführung nach Fig. 4 werden die Brückenmodule **B** am Untergurt **UG** durch einen Bolzen **BZ** verbunden, während am Obergurt **OG** Hammerkupplungen **HK** verwendet werden.

In einer weiteren Ausführung nach Fig. 5 werden die Brückenmodule **B** an Ober- und Untergurt **OG, UG** durch Hammerkupplungen **HK** verbunden.

## Patentansprüche

1. Wannenbrücke mit einer ebenen Fahrbahn und nach oben gebauten Seitenwänden (**SW**), an deren oberen Enden die Obergurte (**OG**) angeordnet sind, wobei sie längs der Fahrbahn in beliebig viele Module (**B**) mit identischem Querschnitt teilbar ist, **dadurch gekennzeichnet**, daß die einzelnen Brückenmodule (**B**) zum Transport ineinandergeschachtelt werden können, so daß sich ein Stapel mit sehr kleiner Transporthöhe ergibt.

2. Wannenbrücke nach Anspruch 1, **dadurch gekennzeichnet**, daß um die Breite für den Transport zu verkleinern, die Brückenseitenteile aufeinander zu zusammenschiebbar sind.

3. Wannenbrücke nach Anspruch 1, **dadurch gekennzeichnet**, daß um die Breite für den Transport zu verkleinern, innenliegende Fahrbahnplatten (**FI**) in Richtung der Seitenwände (**SW**) auf die äußeren Bereiche (**FA**) der Fahrbahn geklappt werden können und die Brückenseitenteile aufeinander zu zusammenschiebbar sind.

4. Wannenbrücke nach einem der vorangehenden Ansprüche, **dadurch gekennzeichnet**, daß jedes Modul (**B**) als Einzelbrücke verwendbar ist, ohne daß zusätzliche Bauteile erforderlich sind.

5. Wannenbrücke nach einem der Ansprüchel bis 3, **dadurch gekennzeichnet**, daß die einzelnen Brückenmodule (**B**) durch Bolzen (**BZ**) oder Hammerkupplungen (**HK**) verbunden sind.

6. Wannenbrücke nach einem der vorangehenden Ansprüche, **dadurch gekennzeichnet**, daß im oberen Brückenmodul des Stapels Verlegebalkenabschnitte (**VBT**) der Querträger (**Q**) untergebracht werden.

## Claims

1. Cradle bridge with a flat roadway and upwardly-constructed side walls (SW) on the upper ends of which the upper booms (OG) are disposed, the bridge being divisible longitudinally of the roadway into any number of modules (B) of identical cross-section, **characterized in that** the individual bridge modules (B) can be nested for transportation so that a stack with a very small transportation height is produced.

2. Cradle bridge according to claim 1, **characterized in that**, in order to reduce the width for transportation, the side portions of the bridge can be pushed together.

3. Cradle bridge according to claim 1, **characterized in that**, in order to reduce the width for transportation, inner roadway plates (FI) can be folded towards the side walls (SW) onto the outer regions (FA) of the roadway and the side portions of the bridge can be pushed together.

4. Cradle bridge according to any one of the preceding claims, **characterized in that** each module (B) can be used as a separate bridge without the need for additional components.

5. Cradle bridge according to any one of claims 1 to 3, **characterized in that** the individual bridge modules (B) are connected by bolts (BZ) or hammer couplings (HK).

6. Cradle bridge according to any one of the preceding claims, **characterized in that** transfer beam portions (VBT) or transverse beams (Q) can be housed in the upper bridge module of the stack.

## Revendications

1. Pont à section en cuve, comprenant un tablier plan et des parois latérales (SW) dirigées vers le haut aux extrémités supérieures desquelles sont disposées les membrures supérieures (OG), et pouvant être divisé le long du tablier en un nombre quelconque de modules (B) de section transversale identique, **caractérisé en ce** que les différents modules (B) du pont peuvent être emboîtés les uns dans les autres pour le transport, de façon à obtenir un empilement avec une très faible hauteur de transport.

2. Pont à cuve selon la revendication 1, caractérisé en ce que, pour réduire la largeur pour le transport, les éléments latéraux du pont peuvent être poussés les uns vers les autres.

3. Pont à cuve selon la revendication 1, caractérisé en ce que, pour réduire la largeur pour le transport, les plaques de tablier (FI) situées à l'intérieur peuvent être rabattues en direction des parois latérales (SW) sur les sections extérieures (FA), et que les éléments latéraux du pont peuvent être poussés les uns contre les autres.

4. Pont à cuve selon l'une des revendications précédentes, caractérisé en ce que chaque module (B) est utilisable comme pont individuel sans nécessiter des éléments de construction supplémentaires.

5. Pont à cuve selon l'une des revendications 1 à 3, caractérisé en ce que les différents modules (B) du pont sont rattachés les uns aux autres par des boulons (BZ) ou des accouplements à tête de marteau (HK).

6. Pont à cuve selon l'une des revendications précédentes, caractérisé en ce que dans le module de pont supérieur de l'empilement sont logées des sections de poutre de pose (VBT) ou des poutres transversales (Q).
